# EUROPÄISCHE PATENTSCHRIFT

(11) **EP 1 927 308 B1**
(45) Veröffentlichungstag und Bekanntmachung des Hinweises auf die Patenterteilung: **24.03.2010**
(21) Anmeldenummer: 06024601.4
(22) Anmeldetag: 28.11.2006
(51) Int. Cl.: A47K 10/38

(54) **Lagerzapfen**
Dispenser peg
Embout support

(43) Veröffentlichungstag der Anmeldung: 04.06.2008
(73) Patentinhaber: Hagleitner, Hans Georg, 5700 Zell am See (AT)
(72) Erfinder: Hagleitner, Hans Georg, 5700 Zell am See (AT)
(74) Vertreter: Torggler, Paul Norbert

(56) Entgegenhaltungen:
- WO-A-99/26521
- US-A- 4 340 195
- US-A- 5 249 755

## Beschreibung

Die Erfindung betrifft ein Spendesystem mit einem Spender für abzutrennende Abschnitte einer zu einer Rolle gewickelten Materialbahn und mit mindestens einer zu einer Rolle gewickelten Materialbahn, an deren beiden Stirnseiten je ein in Bezug auf die Rolle drehfest angeordneter Lagerzapfen vorsteht, wobei zumindest ein Lagerzapfen einen Endabschnitt aufweist, an dessen Umfang eine als Rotationsfläche ausgebildete Lagerfläche und in dessen freier Stirnseite eine Ausnehmung mit einer nicht als Rotationsfläche ausgebildeten Passfläche vorgesehen sind, wobei der Spender für den zumindest einen Lagerzapfen eine in einer Spendeposition endende Führung aufweist, in der der Endabschnitt des Lagerzapfens drehbar gelagert ist, und an deren Beginn eine Engstelle mit einer Gegenfläche zur Passfläche des Lagerzapfens vorgesehen ist, und wobei das Einsetzen der Rolle in den Spender nur bei Koinzidenz der Passfläche und ihrer Gegenfläche möglich ist. Weiters betrifft die Erfindung auch eine zu einer Rolle gewickelte Materialbahn zur Verwendung in diesem Spendesystem.

Unter einer nicht als Rotationsfläche ausgebildeten Fläche wird dabei eine Fläche verstanden, deren Erzeugende im Abstand zur Achse des Lagerzapfens und der Rolle variiert. Nicht als Rotationsfläche ausgebildete Flächen sind somit, gegebenenfalls auch gekrümmte, Seitenflächen von Stegen oder Nuten, die stirnseitig an den Lagerzapfen vorgesehen sind, Stufenflächen in einer Abstufung des Lagerzapfenendes, bzw. eine prismatische Mantelfläche am Endabschnitt des Lagerzapfens.

Derartige Rollen umfassen unterschiedliche Materialbahnen, die auf Kernen oder Kernhülsen (EP 657 134) bzw. auch kernlos (WO 99/26521) gewickelt sind, wobei stirnseitig Lagerzapfen angebracht werden, um die Materialbahn abrollen zu können. Dies trifft vor allem dann zu, wenn die Rollen von einem Rollenstrang geschnitten werden, wie dies im Allgemeinen bei Haushaltspapier, Sanitärpapier, Toilettenpapier usw. der Fall ist. Für die Anbringung der Lagerzapfen bieten sich mehrere Möglichkeiten. Zum einen sind in die Rolle zwei Endstücke (WO 99/26521) oder Endkappen (US 5 249 755, WO 99123719) einsetzbar, von denen die Lagerzapfen abstehen. Zum anderen können die Rollen mit durchgehenden Tragstäben (US 4 340 195) bestückt werden, wobei die Tragstäbe länger als die Rollen sind und die überstehenden Endabschnitte die Lagerzapfen bilden. Aufnahmen oder Führungen für derartige Rollen an Haltern oder Spendern weisen im allgemeinen Nuten auf, in die die Lagerzapfen eingesetzt werden. Nach der WO 99/26521 sind die kernlos gewickelten Rollen mit stirnseitigen Vertiefungen versehen, in die die Lagerzapfen eingreifen. Dabei dreht sich die Rolle auf dem Lagerzapfen, und diese sind verdrehfest in den Führungen des Spenders angeordnet. Die Lagerzapfen weisen eine Umfangsnut auf, die von Stegen an den Führungen hintergriffen wird. Eine gleichartige axiale Führung ist auch im Spender nach der US 4 340 195 gegeben. Meist muss auf die richtige Anordnung der Rollen geachtet werden, damit das Ende der Materialbahn immer an derselben Seite von der Rolle herabhängt. Zu diesem Zweck ist es bekannt (US 3 602 450, US 4 340 195), die Lagerzapfen und die zugehörigen Führungen an den beiden Seiten mit unterschiedlichen Durchmessern und entsprechend unterschiedlichen Abständen der Führungsflächen der Führungen auszubilden. Die WO 96/23719 weist eine Umfangsnut im kleineren der beiden Lagerzapfen auf. Die Umfangsnut dient dort dazu, mehr als ein Kriterium an zumindest einer Seite vorzusehen, um das falsche Einlegen zu erschweren. So können beispielsweise auch zwei voneinander getrennte Rotationsflächen am Lagerzapfen vorgesehen sein, die mit zwei Stegen oder Rippen an den Führungsflächen korrespondieren. Als zusätzlicher Vorteil wird dabei auch angeführt, dass Lagerzapfen mit zwei Umfangsnuten auch in Führungen mit einer Rippe an den Führungsflächen eingelegt werden können, sodass ein Halter oder Spender nicht nur eine bestimmte Rolle aufnehmen kann. Dieser Vorteil bildet aber auch gleichzeitig einen Nachteil, da die so genannte Verschlüsselung, also eine konkrete Festlegung von Passflächen und Führungsflächen umgehbar ist, wenn an einem der beiden zusammen wirkenden Teile ein Kriterium nicht erfüllt werden muss, und die Lagerzapfen dennoch gewaltfrei in die Führungen passen.

Insbesondere bei Materialbahnen mit geringem Wert, wie beispielsweise bei Haushaltspapier, Toilettenpapier oder anderen Sanitärpapieren, sind auch die für die Lagerzapfen verwendeten Materialien eher preisgünstig und weisen daher nur eine hinreichende Stabilität oder Festigkeit auf, die bevorzugt eine wiederholte Anwendung ermöglicht. Die Lagerzapfen sind aber nicht gegen Beschädigungen sicher, die durch gewaltsame Versuche verursacht werden können, die Rolle trotz der eindeutigen Zuordnung durch die unterschiedliche Ausgestaltung der beiden Seiten falsch in den Halter oder Spender einzulegen.

Um das fehlerhafte Einlegen der Rollen auch mit leichter Gewaltanwendung auszuschließen, ist es aus der ein Spendesystem gemäß Oberbegriff des Patentanspruchs 1 zeigenden EP 657134 bekannt geworden, die Zuordnungssicherheit zwischen Lagerzapfen und Führungen dadurch zu erhöhen, dass im Einführabschnitt des Spenders in zumindest einer Führung eine Engstelle durch ein vorstehendes Leitelement und am zugehörigen Lagerzapfen eine entsprechende Ausnehmung ausgebildet sind. Beispielsweise kann der Lagerzapfen stirnseitig mit einer diametralen Nut versehen sein, sodass er einen korrespondierenden Steg in der Führung passieren kann. Der zweite Lagerzapfen ist zylindrisch und greift lose in einen Führungsschlitz an der anderen Gehäuseseite ein.

Da die Rollen in den Führungen sich leicht bewegen lassen müssen, beispielsweise um durch Schwerkraft von einer Vorratsposition in eine untere Spendeposition zu fallen, muss ein Verklemmen der Lagerzapfen in den Führungen möglichst vermieden werden. Dies lässt sich naturgemäß am leichtesten durch ausreichendes Spiel zwischen den zusammenwirkenden Teilen erzielen, wobei aber das Spiel natürlich nicht so groß werden darf, dass die Rollen erst wieder auch verkehrt, bzw. dass auch falsche Rollen eingelegt werden können.

Da ein übermäßiges Spiel vor allem in axialer Richtung zu diesen Schwierigkeiten führen kann, ist bei einem Spendesystem der eingangs genannten Art vorgesehen, dass der Lagerzapfen eine Umfangsnut aufweist, deren zur freien Stirnseite des Lagerzapfens nähere Seitenfläche als Axialführungsfläche des Lagerzapfens dient, und dass die Führung des Spenders mit in die Umfangsnut ragenden Stegen versehen ist, an denen eine Führungsfläche für die Axialführungsfläche des Lagerzapfens vorgesehen ist.

Anders ausgedrückt, an die Umfangsnut schließt ein flanschartiger Abschnitt größeren Durchmessers an, der eine an zueinander gerichteten Stegen ausgebildete Führungsfläche an der Führung des Halters oder Spenders hintergreifen kann. Der Boden der Umfangsnut ist dabei insbesondere eine kreiszylindrische Fläche, kann aber auch eine Kegelfläche oder dergleichen sein.

Da für die Ausgestaltung der Engstelle in der Führung des Spenders mehrere Möglichkeiten gegeben sind, ist bevorzugt vorgesehen, dass die Gegenfläche und die Führungsfläche des Spenders an einem in den ersten Abschnitt der Führung eingesetzten Einsatzstück vorgesehen sind. Die Spender können daher in einfacher Weise an unterschiedliche Lagerzapfen angepasst werden.

Nachstehend wird nun die Erfindung an Hand der beiliegenden Zeichnung näher beschrieben, ohne darauf beschränkt zu sein.
- Fig. 1 bis 3: zeigen jeweils einen einer Führung zugeordneten Tragstab mit einem einfachen und mit einem erfindungsgemäßen Lagerzapfen, jeweils in unterschiedlichen Ausführungen, wobei die beiden Führungen aus Gründen der Übersichtlichkeit von den beiden Lagerzapfen distanziert gezeichnet sind.
- Fig. 4: zeigt eine Ausführung mit zwei von Endkappen vorstehenden Lagerzapfen
- Fig. 5: einen Tragstab mit zwei Lagerzapfen, von denen der rechte erfindungsgemäß ausgebildet ist, und
- Fig. 6: vergrößerte Draufsichten auf den Lagerzapfen und die Engstelle der Ausführung nach Fig. 1.

Zu Rollen gewickelte Materialbahnen, insbesondere von Haushalts- oder Sanitärpapier benötigen im Allgemeinen, da sie von einem Strang geschnitten werden, stirnseitig vorstehende Lagerzapfen 4, 5, die in Führungen eines Spenders eingesetzt und dort drehbar gelagert werden. Die Lagerzapfen 4, 5 können dabei an den Enden eines Tragstabes 1 oder an Endkappen 2, 3 vorgesehen sein, die beispielsweise in eine Kartonhülse 15 eingesetzt werden. In den Figuren 1 bis 3 ist jeweils links ein einfacher Lagerzapfen 4 mit einer kreiszylindrischen Rotationsfläche gezeichnet, der in eine Nut der Führung 20 passt. Prinzipiell ist es aber auch möglich die Lagerzapfen 4 und die Führungen 20 ebenfalls in einer der nachstehend für die jeweils rechts gezeigten Lagerzapfen 5 und Führungen 21 beschriebenen Möglichkeiten auszubilden.

Jeder Lagerzapfen 5 weist ebenfalls eine kreiszylindrische Rotationsfläche als Lagerfläche 8 auf, die gemäß Fig. 1 bis 3 durch die Bodenfläche einer Umfangsnut 7 gebildet ist.

Um die Rollen nur lagerichtig in die unterschiedlichen Führungen 20, 21 des Spenders einsetzen zu können, sind an den Führungen 21 Engstellen 22 vorgesehen, die nur von entsprechend ausgebildeten Bereichen der Lagerzapfen 5 passiert werden können. Die Engstellen 22 werden durch in die Führung 21 ragende Vorsprünge 25 oder dergleichen gebildet, an denen erste Führungsflächen vorgesehen sind, die Gegenflächen 23 bilden, vorzugsweise parallel zur Achse der Rolle ausgebildet und mit ansteigenden Anfangsabschnitten 26 versehen sind. Bevorzugt sind die Engstellen 22 an Einsatzstücken 28 (Fig. 5, 6) vorgesehen, die in den Anfangsbereich der Führungen 21 eingefügt werden können.

Die Lagerzapfen 5 weisen Ausnehmungen 12 an den freien Stirnseiten 11 auf, die gegengleich zu den Vorsprüngen 25 in den Führungen 21 gebildet sind. Die Ausnehmungen 12 sind mit Passflächen 9 versehen, die im Gegensatz zu den Lagerflächen 8 keine Rotationsflächen darstellen, sondern insbesondere ebene Seitenflächen von stirnseitigen Nuten (Fig. 1, 2, 3, 4, 5-rechts). Wie die Figuren erkennen lassen, ermöglichen die nicht als Rotationsflächen ausgebildeten Passflächen 9 und die Gegenflächen 23 an den Vorsprüngen 25 eine große Anzahl von unterschiedlichen Kombinationen, falls eine Verschlüsselung zwischen den Lagerzapfen 5 und den Führungen 21 des Spenders gewünscht wird, um die Rollen nicht nur lagerichtig einzulegen, sondern auch die Verwendung falscher Rollen zu vermeiden. Zusätzlich können, wie aus Fig. 1, 2 und 4 ersichtlich ist, die Durchmesser der Lagerzapfen 5 im Bereich der Lagerflächen 8 größer als die Durchmesser der linken Lagerzapfen 4 sein, dies ist aber nicht zwingend erforderlich.

Zwischen den Lagerzapfen 4, 5 und den Führungen 20, 21 des Spenders muss ausreichend Spiel gegeben sein, um die Rollen in den Führungen nicht zu verklemmen. Da die Vorsprünge 25 in den Ausnehmungen 12 in Richtung der Rollenachse frei verschiebbar sind, sind die Lagerzapfen 5 mit Axialführungsflächen 10 versehen, die mit entsprechenden zweiten Führungsflächen 24 an den Führungen 21 zusammenwirken, um ein Herausgleiten der Lagerzapfen 5 zumindest aus den Führungen 21 zu verhindern. Die Axialführungsflächen 10 sind an den Lagerzapfen 5, insbesondere wie die Figuren zeigen, durch die der Stirnseite 11 nähere Seitenwand der Umfangsnut 7 gebildet, in die an den Führungen 21 zueinander weisende Stege 27 eingreifen, an denen die zweiten Führungsflächen 24 angeordnet sind. Axialführungsflächen 10 können aber auch an vom Umfang der Lagerzapfen 5 abstehenden zahnartigen Vorsprüngen oder dergleichen vorgesehen sein, was eine Umfangsnut erübrigt. Die Axialführungsflächen 10 und die zweiten Führungsflächen 24 liegen insbesondere in Radialebenen der Rollenachse, können aber auch Kegelflächen sein.

Besonders vorteilhafte Ausführungen zeigen Fig. 2 und Fig. 5 rechts. In Fig. 2 ist die Tiefe der Ausnehmung 12 gleich wie die Länge des Endabschnittes 6, sodass der Boden 13 der Ausnehmung 12 mit der zur freien Stirnseite 11 des Lagerzapfens 5 näheren Seitenwand der Umfangsnut 7 fluchtet. In Fig. 5 rechts erstreckt sich die Ausnehmung 12 auch noch in die Umfangsnut 7. Beide Ausführungen bieten eine besonders hohe Sicherheit dafür, dass in die in Fig. 2 oder Fig. 5 rechts gezeigten Führungen 21 nur Lagerzapfen 5 in den in Fig. 2 oder Fig. 5 rechts gezeigten Ausführungen eingesetzt werden können, da es in beiden Ausführungen nicht möglich wäre, den Endabschnitt 6 eines Lagerzapfens 5 zu kürzen, um den Vorsprung 25 in der Führung 21 zu umgehen. In diesem Fall würde nämlich die Axialführungsfläche 10 wegfallen.

## Patentansprüche

1. Spendesystem mit einem Spender für abzutrennende Abschnitte einer zu einer Rolle gewickelten Materialbahn und mit mindestens einer zu einer Rolle gewickelten Materialbahn, an deren beiden Stirnseiten je ein Lagerzapfen (4, 5) vorsteht, wobei zumindest ein Lagerzapfen (5) einen Endabschnitt (6) aufweist, an dessen Umfang eine als Rotationsfläche ausgebildete Lagerfläche (8) und in dessen freier Stirnseite eine Ausnehmung (12) mit einer nicht als Rotationsfläche ausgebildeten Passfläche (9) vorgesehen sind, wobei der Spender für den zumindest einen Lagerzapfen (5) eine in einer Spendeposition endende Führung (21) aufweist, in der der Endabschnitt (6) des Lagerzapfens (5) drehbar gelagert ist, und an deren Beginn eine Engstelle (22) mit einer Gegenfläche (23) zur Passfläche (9) des Lagerzapfens (5) vorgesehen ist, und wobei das Einsetzen der Rolle in den Spender nur bei Koinzidenz der Passfläche (9) und ihrer Gegenfläche (23) möglich ist, **dadurch gekennzeichnet, dass** der Lagerzapfen (5) eine Umfangsnut (7) aufweist, deren zur freien Stirnseite (11) des Lagerzapfens (5) nähere Seitenfläche als Axialführungsfläche (10) des Lagerzapfens (5) dient, und dass die Führung (21) des Spenders mit in die Umfangsnut (7) ragenden Stegen (27) versehen ist, an denen eine Führungsfläche (24) für die Axialführungsfläche (10) des Lagerzapfens (5) vorgesehen ist.

2. Spendesystem nach Anspruch 1, **dadurch gekennzeichnet, dass** die Gegenfläche (23) und die Führungsfläche (24) des Spenders an einem in den ersten Abschnitt der Führung (21) eingesetzten Einsatzstück (28) vorgesehen sind.

3. Spendesystem nach Anspruch 1 oder 2, **dadurch gekennzeichnet, dass** die Gegenfläche (23) und die Führungsfläche (24) des Spenders jeweils einen ansteigenden Anfangsabschnitt (25) aufweisen.

4. Spendesystem nach Anspruch 1, **dadurch gekennzeichnet, dass** die Axialführungsfläche (10) in der Umfangsnut (7) und der Boden (13) der die Passfläche (9) tragenden Ausnehmung (12) in der freien Stirnseite des Endabschnitts (6) des Lagerzapfens (5) in einer gemeinsamen Radialebene liegen.

5. Spendesystem nach einem der Ansprüche 1 bis 4, **dadurch gekennzeichnet, dass** der Lagerzapfen (5) von einer in eine Kernhülse (15) der Rolle einsetzbaren Endkappe (2, 3) absteht.

6. Spendesystem nach einem der Ansprüche 1 bis 4, **dadurch gekennzeichnet, dass** der Lagerzapfen (5) den Endteil eines aus der Rolle vorstehenden Tragstabes (1) bildet.

7. Zu einer Rolle gewickelte Materialbahn mit zwei Lagerzapfen (4, 5) zur Verwendung in einem Spendesystem nach einem der Ansprüche 1 bis 6, wobei zumindest einer der beiden Lagerzapfen (5) mit einer als Rotationsfläche ausgebildeten Lagerfläche (8) und mit einer nicht als Rotationsfläche ausgebildeten Passfläche (9) versehen ist, **dadurch gekennzeichnet, dass** der zumindest eine Lagerzapfen (5) eine Axialführungsfläche (10) bildende Umfangsnut (7) aufweist, wobei die Lagerfläche (8) und die Passfläche (9) in dem an die Umfangsnut (7) anschließenden Endabschnitt (6) des Lagerzapfens (5), und die Passfläche (9) an einer Ausnehmung (12) in der freien Stirnseite (11) des Lagerzapfens (5) vorgesehen sind.

8. Zu einer Rolle gewickelte Materialbahn mit zwei Lagerzapfen (4,5) nach Anspruch 7, **dadurch gekennzeichnet, dass** jeder Lagerzapfen (4,5) von einer in eine Kernhülse (15) der gewickelten Materialbahn einsetzbaren Endkappe (2, 3) absteht.

9. Zu einer Rolle gewickelte Materialbahn mit zwei Lagerzapfen (4,5) nach Anspruch 7, **dadurch gekennzeichnet, dass** jeder der beiden Lagerzapfen (4,5) einen Endteil eines aus der Rolle beidseitig vorstehenden Tragstabes (1) bildet.

## Claims

1. Dispensing system with a dispenser for sections to be separated from a material web wound into a roll, and with at least one material web wound into a roll, on both ends of which a bearing journal (4, 5) projects, wherein at least one bearing journal (5) has an end-section (6) having a peripheral bearing surface (8) formed as a surface of revolution, and a fitting surface (9) not formed as a surface of revolution, said fitting surface being provided in a recess (12) open to the free end of the bearing journal, wherein the dispenser has a guide (21) guiding said at least one bearing journal (5) and ending in a dispensing position, in which the end-section (6) of the bearing journal (5) is rotatably hold, a constriction (22) with a countersurface (23) cooperating with said fitting surface (9) in the free end of said bearing journal (5) being provided at the start of the guide (21), so that insertion of the roll into the dispenser is possible only when the fitting surface (9) and the countersurface (23) coincide, **characterized in that** a peripheral groove (7) is provided on the bearing journal (5), the side surface of the peripheral groove (7) nearer the free end (11) of the bearing journal (5) being an guide surface (10) against axial displacement of the bearing journal (5), and **in that** the guide (21) of the dispenser has bars (27) projecting into the peripheral groove (7), said bars comprising a retaining surface (24) cooperating with the guide surface (10) against axial displacement of the bearing journal (5).

2. Dispensing system according to claim 1, **characterized in that** the countersurface (23) and the retaining surface (24) of the dispenser are provided on an insert (28) inserted into the first section of the guide (21).

3. Dispensing system according to claim 1 or 2, **characterized in that** the countersurface (23) and the retaining surface (24) of the dispenser, both, have increasing initial sections (25).

4. Dispensing system according to claim 1, **characterized in that** the guide surface (10) against axial displacement in the peripheral groove (7) as well as the bottom (13) of the recess (12) arranged in the free end of the end-section (6) of the bearing journal (5) and carrying the fitting surface (9) lie in a common radial plane.

5. Dispensing system according to one of claims 1 to 4, **characterized in that** the bearing journal (5) projects from an end cap (2, 3) which can be inserted into a core sleeve (15) of the roll.

6. Dispensing system according to one of claims 1 to 4, **characterized in that** the bearing journal (5) forms an end part of a support rod (1) projecting from the roll.

7. A material web wound into a roll provided with two bearing journals (4, 5) for use with a dispensing system according to one of claims 1 to 6, wherein at least one (5) of the two bearing journals has a bearing surface(8) formed as a surface of revolution and a fitting surface (9) not formed as a surface of revolution, **characterized in that** said at least one bearing journal (5) comprises a peripheral groove (7) with a guide surface (10) against axial displacement, the bearing surface (8) and the fitting surface (9) being provided on the end-section (6) of the bearing journal (5) following the peripheral groove (7) of the bearing journal (5), and the fitting surface (9) being provided in a recess (12) open to the free end (11) of the bearing journal (5).

8. The material web wound into a roll provided with two bearing journals (4, 5) according to claim 7, **characterized in that** each bearing journal (4, 5) projects from an end cap (2, 3) which can be inserted into a core sleeve (15) of the roll.

9. The material web wound into a roll provided with two bearing journals (4, 5) according to claim 7, **characterized in that** each bearing journal (4, 5) forms an end part of a support rod (1) projecting from the roll.

## Revendications

1. Système de distribution avec un distributeur pour des sections à séparer d'une bande de matière enroulée en un rouleau et avec au moins une bande de matière enroulée en un rouleau, sur les deux côtés avant de laquelle dépasse un tourillon (4, 5), au moins un tourillon (5) présentant une section d'extrémité (6), sur la périphérie de laquelle une surface d'appui (8) réalisée comme une surface de rotation et dans le côté avant libre de laquelle un évidement (12) avec une surface d'ajustage (9) non réalisée comme une surface de rotation sont prévus, le distributeur présentant pour l'au moins un tourillon (5) un guidage (21) terminant en une position de distribution, dans lequel la section d'extrémité (6) du tourillon (5) est logée de manière rotative, et au début duquel, un point étroit (22) avec une surface antagoniste (23) par rapport à la surface d'ajustage (9) du tourillon (5) est prévu, et l'insertion du rouleau dans le distributeur n'étant possible que lors de la coïncidence de la surface d'ajustage (9) et de sa surface antagoniste (23), **caractérisé en ce que** le tourillon (5) présente une rainure périphérique (7), dont la surface latérale plus proche du côté avant (11) libre du tourillon (5) sert de surface de guidage axial (10) du tourillon (5) et **en ce que** le guidage (21) du distributeur est pourvu de nervures (27) pénétrant dans la rainure périphérique (7), sur lesquelles une surface de guidage (24) pour la surface de guidage axiale (10) du tourillon (5) est prévue.

2. Système de distribution selon la revendication 1, **caractérisé en ce que** la surface antagoniste (23) et la surface de guidage (24) du distributeur sont prévues sur une pièce d'insertion (28) insérée dans la première section du guidage (21).

3. Système de distribution selon la revendication 1 ou 2, **caractérisé en ce que** la surface antagoniste (23) et la surface de guidage (24) du distributeur présentent chacune une section initiale (25) ascendante.

4. Système de distribution selon la revendication 1, **caractérisé en ce que** la surface de guidage axial (10) dans la rainure périphérique (7) et le fond (13) de l'évidement (12) portant la surface d'ajustage (9) dans le côté avant libre de la section d'extrémité (6) du tourillon (5) se trouvent dans un plan radial commun.

5. Système de distribution selon l'une quelconque des revendications 1 à 4, **caractérisé en ce que** le tourillon (5) dépasse d'un capuchon d'extrémité (2, 3) pouvant être placé dans une douille centrale (15) du rouleau.

6. Système de distribution selon l'une quelconque des revendications 1 à 4, **caractérisé en ce que** le tourillon (5) forme la partie d'extrémité d'une barre porteuse (1) dépassant du rouleau.

7. Bande de matière enroulée en un rouleau avec deux tourillons (4, 5) pour l'utilisation dans un système de distribution selon l'une quelconque des revendications 1 à 6, au moins l'un des deux tourillons (5) étant pourvu d'une surface d'appui (8) réalisée comme une surface de rotation et d'une surface d'ajustage (9) non réalisée comme surface de rotation, **caractérisée en ce que** l'au moins un tourillon (5) présente une rainure périphérique (7) formant une surface de guidage axiale (10) , la surface d'appui (8) et la surface d'ajustage (9) étant prévues dans la section d'extrémité (6) contiguë à la rainure périphérique (7) du tourillon (5), et la surface d'ajustage (9) étant prévue sur un évidement (12) dans le côté avant (11) libre du tourillon (5).

8. Bande de matière enroulée en un rouleau avec deux tourillons (4, 5) selon la revendication 7, **caractérisée en ce que** chaque tourillon (4, 5) dépasse d'un capuchon d'extrémité (2, 3) pouvant être inséré dans une douille centrale (15) de la bande de matière enroulée.

9. Bande de matière enroulée en un rouleau avec deux tourillons (4, 5) selon la revendication 7, **caractérisée en ce que** chacun des deux tourillons (4, 5) forme une partie d'extrémité d'une barre porteuse (1) dépassant de chaque côté du rouleau.
